# EUROPÄISCHE PATENTSCHRIFT

(11) **EP 3 450 039 B1**
(45) Veröffentlichungstag und Bekanntmachung des Hinweises auf die Patenterteilung: **28.10.2020**
(21) Anmeldenummer: 18189748.9
(22) Anmeldetag: 20.08.2018
(51) Int. Cl.: B21B 31/08

(54) **MEDIENKUPPLUNG FÜR EIN WALZENEINBAUSTÜCK**
MEDIA COUPLING FOR A ROLLING MILL CHOCK
COUPLAGE DE MÉDIUMS POUR UNE EMPOISE DE LAMINOIR

(30) Priorität: 30.08.2017 DE 202017105219 U
(43) Veröffentlichungstag der Anmeldung: 06.03.2019
(73) Patentinhaber: Achenbach Buschhütten GmbH & Co. KG, 57223 Kreuztal (DE)
(72) Erfinder: BARTEN, Axel Dipl.-Ing., 57223 Kreuztal (DE); SCHLAG, Harald, 57223 Kreuztal (DE); PONAMAREV, Nikolai, 57223 Kreuztal (DE)
(74) Vertreter: advotec.

(56) Entgegenhaltungen:
- DE-A1- 19 757 456
- DE-U1- 8 532 752

## Beschreibung

Die vorliegende Erfindung betrifft eine Medienkupplung gemäß dem Oberbegriff des Anspruchs, wie sie aus der DE 197 57 456 A1 bekannt ist.

Zum Betrieb von in einem Walzgerüst angeordneten Walzen sind diese mit ihren Walzenzapfen in Walzeneinbaustücken gelagert, die insbesondere zur Ölversorgung der Lager mit Medienanschlüssen versehen sind. Walzgerüste werden in der Regel als Quarto- oder Sexto-Walzgerüste ausgeführt. Zum Austausch der Arbeits- und Stützwalzen eines Quarto-Walzgerüstes oder der Arbeits-, Stütz- und Zwischenwalzen eines Sexto-Walzgerüstes werden die Walzen als bauliche Montageeinheit zusammen mit den Walzeneinbaustücken gehandhabt, wobei insbesondere im Fall der Arbeitswalzen aufgrund des im Walzbetrieb erfolgenden Verschleißes ein mehrfacher Austausch der Arbeitswalzen während eines Schichtbetriebs erforderlich werden kann. Jeder Walzenaustausch bedingt ein Abtrennen und Wiederanschließen der Medienanschlüsse, wobei zwar inzwischen technische Lösungen bekannt sind, so dass ein hiermit verbundener Kupplungsvorgang vom Bedienpersonal nicht mehr manuell durchgeführt werden muss, sondern Vorrichtungen zur Verfügung stehen, die aufgrund entsprechend ausgebildeter Medienkupplungen einen automatischen Kupplungsvorgang ermöglichen.

So ist beispielsweise aus der DE 102 18 393 A1 eine Medienkupplung bekannt, die vor der Positionierung der Walzeneinbaustücke im Walzenständer oder vor der Entfernung der Walzeneinbaustücke aus dem Walzenständer ein Ankoppeln der Medienanschlüsse an das Walzeneinbaustück durch eine mittels eines Aktuators ausgeführte Zustellbewegung ermöglicht, die quer zu den Walzenachsen erfolgt.

Die EP 0 947 255 A1 zeigt eine Medienkupplung, bei der zur Ankupplung von Medienanschlüssen ein Kupplungsteil durch eine von einem Aktuator ausgeführte Zustellbewegung in Walzenachsenrichtung mit einem am Walzeneinbaustück ausgebildeten Kupplungsteil gepaart wird.

Den beiden vorgenannten Ausführungen von Medienkupplungen ist gemeinsam, dass die Kupplungsbewegung jeweils von einem Aktuator ausgeführt wird, der als zusätzliches Stellglied neben den ohnehin für den Betrieb des Walzwerks erforderlichen Stellgliedern installiert ist. Hieraus ergibt sich nicht nur ein zusätzlicher apparativer Aufwand, sondern darüber hinaus auch die Notwendigkeit, eine Ansteuerung des Stellgliedes bereitzustellen, die sicherstellt, dass der Kupplungsvorgang zu einem definierten Zeitpunkt erfolgt, also etwa dann, wenn die Walzeneinbaustücke nach einem Walzentausch im Walzenständer positioniert sind.

Aus der DE 197 57 456 A1 ist eine Medienkupplung bekannt, die gekoppelt mit einer Verriegelungseinrichtung zur Verriegelung eines Walzeneinbaustücks in einem Walzenständer betätigt wird. Bei der bekannten Medienkupplung ist der vertikale Abstand zwischen der Medienkupplung und dem Riegelelement der Verriegelungseinrichtung unveränderbar.

Die DE 85 32 752 U1 zeigt ebenfalls eine mittels einer Verriegelungseinrichtung zur Verriegelung eines Walzeneinbaustücks in einem Walzenständer betätigte Medienkupplung, wobei auch hier der vertikale Abstand zwischen der Medienkupplung und dem Riegelelement der Verriegelungseinrichtung unveränderbar ist.

Aufgabe der vorliegenden Erfindung ist es, bei geschlossener Medienkupplung eine vertikale Relativbewegung gegenüber dem Riegelelement zu ermöglichen.

Zur Lösung dieser Aufgabe weist die erfindungsgemäße Medienkupplung die Merkmale des Anspruchs 1 auf.

Erfindungsgemäß wird eine am Walzenständer vorgesehene Verriegelungseinrichtung, die zur Verriegelung, also Fixierung der Walzeneinbaustücke im Walzenständer dient, nicht nur zur Ausführung der Verriegelungsbewegung verwendet, sondern auch zur Ausführung einer Kopplungsbewegung zwischen dem ersten Kupplungsteil und dem zweiten Kupplungsteil.

Hieraus ergibt sich nicht nur der Vorteil, dass zur Ausführung der Kopplungsbewegung ein ohnehin am Walzenständer bereits vorhandener Aktuator verwendet wird, sondern auch der weitere Vorteil, dass aufgrund der Verwendung ein und desselben Antriebs für die Verriegelung und die Ausführung der Kupplungsbewegung eine absolute Synchronität der Vorgänge gegeben ist, sodass eine gesonderte Ansteuerung für die Ausführung der Kopplungsbewegung nicht notwendig ist.

Erfindungsgemäß wirkt der zweite Kupplungsteil zur Ausführung der Kopplungsbewegung zwischen dem ersten Kupplungsteil und dem zweiten Kupplungsteil mit einem Aktuator
zusammen, der durch einen Aktuator der Verriegelungseinrichtung gebildet ist.

Erfindungsgemäß ist ein Stellgetriebe zur Ausführung der Kopplungsbewegung zumindest anteilig aus einem Stellgetriebe der Verriegelungseinrichtung gebildet, sodass nicht nur ein gemeinsamer Antrieb zur Betätigung der Verriegelungseinrichtung und Ausführung der Kopplungsbewegung verwendbar ist, sondern darüber hinaus auch der Aufwand zur Ausbildung eines Stellgetriebes für die Ausführung der Kopplungsbewegung reduziert werden kann.

Erfindungsgemäß weist der zweite Kupplungsteil zumindest ein zur Paarung mit einem Gegenkupplungselement des ersten Kupplungsteils bestimmtes Kupplungselement auf, das mit einem Riegelelement der Verriegelungseinrichtung verbunden ist, derart, dass bei einer Überführung des Riegelelements in eine Verriegelungsstellung zwangsläufig eine Paarung zwischen dem Kupplungselement und dem Gegenkupplungselement hergestellt wird, kann das Stellgetriebe zur Ausführung der Kopplungsbewegung einschließlich des am Stellgetriebe der Verriegelungseinrichtung ausgebildeten Riegelelements vollständig aus dem Stellgetriebe der Verriegelungseinrichtung gebildet sein.

Erfindungsgemäß ist das Kupplungselement des zweiten Kupplungsteils an einem Kupplungselementträger angeordnet, der vertikal verschiebbar an einer mit dem Riegelelement verbundenen Vertikalführung angeordnet ist, sodass trotz Verbindung des Kupplungselements mit dem Riegelelement aufgrund des vertikalen Freiheitsgrades eine Relativbewegung des Kupplungselements möglich ist, um bei geschlossener Medienkupplung eine vertikale Zustellbewegung des Walzeneinbaustücks zur Einstellung eines definierten Walzspaltes zwischen einander gegenüberliegenden Arbeitswalzen zu ermöglichen.

Vorzugsweise ist die Vertikalführung mit einer Arretiervorrichtung versehen, die den Kupplungselementträger in einer definierten

Relativposition an der Vertikalführung fixiert, sodass der zweite Kupplungsteil in einer Walzenwechselposition fixierbar ist, um nach Austausch einer mit dem Walzeneinbaustück versehenen Walze allein mittels einer horizontalen Schließbewegung der Verriegelungseinrichtung wieder in seine dem geschlossenen Zustand der Medienkupplung entsprechende Position überführt werden zu können.

Um die Medienkupplung zur Ausbildung von Medienkreisläufen und/oder zur Ausbildung von Medienanschlüssen für unterschiedliche Medien verwenden zu können, erweist es sich als vorteilhaft, wenn der Kupplungselementträger zur Anordnung einer Mehrzahl von Kupplungselementen dient, die in ihrer Relativanordnung übereinstimmend mit einer Mehrzahl von an einem Gegenkupplungsträger am Walzeneinbaustück angeordneten Gegenkupplungselementen angeordnet sind. Insbesondere können dabei die Kupplungselemente sowie die entsprechenden Gegenkupplungselemente entsprechend den unterschiedlichen Medien unterschiedlich ausgebildet sein, sodass die Medienkupplung nicht nur zur Herstellung einer Verbindung zwischen Ölleitungen dient, die eine Ölversorgung der Walzenlager ermöglichen, sondern auch zur Verbindung elektrischer Leitungen oder Signalleitungen verwendbar ist. Damit besteht insbesondere die Möglichkeit, die Medienkupplung als zentrale Kupplung auszugestalten, die sämtliche für den Betrieb des Walzwerks erforderliche externe Zuleitungen mit am Walzwerk angeordneten Leitungen verbindet.

Nachfolgend wird eine bevorzugte Ausführungsform der Erfindung anhand der Zeichnungen näher erläutert.

Es zeigen:
- **Fig. 1**: eine Ausführung einer zwischen einem Walzeneinbaustück und einem Walzenständer angeordneten Medienkupplung in Draufsicht;
- **Fig. 2**: die in **Fig. 1** dargestellte Medienkupplung in Seitenansicht mit in Arbeitsstellung im Walzenständer angeordneten Arbeitswalzen des;
- **Fig. 3**: die in **Fig. 2** in Schließstellung dargestellte Medienkupplung in Walzenwechselposition der Arbeitswalzen;
- **Fig. 4**: die in **Fig. 3** dargestellte Medienkupplung in Öffnungsstellung vor Entnahme der Arbeitswalzen aus dem Walzenständer.

In den **Fig. 1** und **2** ist eine zwischen einem Walzeneinbaustück 10 einer Arbeitswalze 14 und einem Walzenständer 11 angeordnete Medienkupplung 12 dargestellt, die im vorliegenden Fall die Ölversorgung eines hier nicht näher dargestellten, im Walzeneinbaustück 10 ausgebildeten Walzenlagers ermöglicht, das zur Lagerung eines Walzenzapfens 13 der Arbeitswalze 14 dient.

Aus Gründen der vereinfachten Darstellung ist in den **Fig. 2** bis **4** lediglich eine Arbeitswalzenpaarung mit zwei Arbeitswalzen 14 dargestellt, die jeweils mit ihren Walzenzapfen 13 in Walzeneinbaustücken 10 gelagert sind. Tatsächlich befindet sich die Arbeitswalzenpaarung bei einem Quarto-Walzgerüst zwischen zwei hier nicht näher dargestellten Stützwalzen, die wie die Arbeitswalzen 14 mit ihren Walzenzapfen in Walzeneinbaustücken 10 angeordnet sind; bei einem Sexto-Walzgerüst befinden sich die Arbeitswalzen 14 zwischen Zwischenwalzen, die jeweils zwischen einer Arbeitswalze und einer Stützwalze angeordnet sind. Die Zwischenwalzen sind dabei mit ihren Walzenzapfen in Zwischenwalzeneinbaustücken angeordnet.

Die Walzeneinbaustücke 10 befinden sich in der in **Fig. 2** dargestellten Arbeitsstellung der Arbeitswalzen 14 zur Ausbildung eines Walzspalts 15 in einer Arbeitsstellung. In der Arbeitsstellung der Arbeitswalzen 14 befindet sich die in **Fig. 2** dargestellte Medienkupplung 12 in ihrer Schließstellung, in der zwischen einem ersten am Walzeneinbaustück 10 angeordneten Kupplungsteil 16 und einem zweiten am Walzenständer 11 angeordneten Kupplungsteil 17 ein Kupplungseingriff ausgebildet ist, derart, dass am zweiten Kupplungsteil 17 ausgebildete Kupplungselemente 18, 19, die im vorliegenden Fall als Kupplungsstecker ausgebildet sind, in als Kupplungsbuchsen ausgebildete Gegenkupplungselemente 20, 21 des ersten Kupplungsteils 16 eingreifen.

Die Kupplungselemente 18, 19 und Gegenkupplungselemente 20, 21 sind als Leitungsanschlussstücke ausgebildet, an die hier nicht näher dargestellte Leitungen anschließen, welche beispielsweise eine Ölversorgung der Walzenlager ermöglichen, derart, dass etwa durch die Paarung des Kupplungselements 18 mit dem Gegenkupplungselement 20 eine Ölzufuhr 22 und durch die Paarung des Gegenkupplungselements 21 mit dem Kupplungselement 19 ein Ölrückfluss 23 ermöglicht wird.

Wie aus einer Zusammenschau der **Fig. 1** und **2** deutlich wird, ist an dem Walzenständer 11 eine Verriegelungseinrichtung 24 angeordnet, die als wesentliche Bestandteile einen, hier als Hydraulikzylinder ausgebildeten Aktuator 25 sowie ein über ein Stellgetriebe 26 mit dem Aktuator 25 verbundenes Riegelelement 27 aufweist, das in einer in **Fig. 1** dargestellten Verriegelungsposition, in der das Riegelelement 27 in eine am Walzeneinbaustück 10 als vertikale Nut ausgebildete Riegelfalle 28 eingreift, die die axiale Position der Arbeitswalze 14 im Walzenständer 11 sichert.

Um eine Entnahme der in **Fig. 1** in der Arbeitsstellung im Walzenständer 11 aufgenommenen Stützwalze 14 aus dem Walzenständer 11 zu ermöglichen, wird das Riegelelement 27 mittels Betätigung des Aktuators 25 aus der Riegelfalle 28 entfernt, sodass anschließend die Arbeitswalze 14 in axialer Richtung dem Walzenständer 11 entnommen werden kann, um einen Walzenwechsel durchführen zu können. Hierzu wird nach erfolgter Entnahme eine neue Arbeitswalze 14 axial in den Walzenständer 11 eingeführt, derart, dass das Walzeneinbaustück 10 wieder in der in **Fig. 1** dargestellten Position in einem Ständerfenster 29 des Walzenständers aufgenommen wird und das Riegelelement 27 durch Betätigung des Aktuators 25 wieder in seine Verriegelungsposition überführt wird.

Nach erfolgter Verriegelung werden die Arbeitswalzen 14 zur Einstellung des gewünschten Walzspaltes 15 aus der Walzenwechselposition wieder in ihre in **Fig. 2** dargestellte Arbeitsstellung überführt, wobei die Walzeneinbaustücke 10 in den Ständerfenstern 29 vertikal gegenüber den Riegelelementen 27 bewegt werden.

Wie weiter aus einer Zusammenschau der **Fig. 1** und **2** deutlich wird, weist der zweite Kupplungsteil 17 zur Anordnung der Kupplungselemente 18, 19 einen Kupplungselementträger 30 auf, der über ein im vorliegenden Fall starr ausgebildetes Getriebeelement 31 an das Stellgetriebe 26 der Verriegelungseinrichtung 24 angeschlossen ist. Im vorliegenden Fall ist hierzu der Kupplungselementträger 30 über das Getriebeelement 31 direkt mit dem Riegelelement 27 der Verriegelungseinrichtung 24 verbunden. Als Folge hiervon erfolgt synchron mit einer Verriegelungsbewegung der Verriegelungseinrichtung 24, die durch den Aktuator 25 bewirkt wird, eine Kopplungsbewegung zwischen dem ersten Kupplungsteil 16 und dem zweiten Kupplungsteil 17, bei der gleichzeitig mit der Eingriffsbewegung des Riegelelements 27 in die Riegelfalle 28 eine Eingriffsbewegung der Kupplungselemente 18, 19 in die an einem Gegenkupplungsträger 36 angeordneten Gegenkupplungselemente 20, 21 erfolgt. Ebenfalls synchron erfolgt bei einer Entriegelungsbewegung, bei der das Riegelelement 27 der Verriegelungseinrichtung 24 aus der Riegelfalle 28 herausbewegt wird, eine Entkopplungsbewegung zwischen dem ersten Kupplungsteil 16 und dem zweiten Kupplungsteil 17, bei der die Kupplungselemente 18, 19 aus den Gegenkupplungselementen 20, 21 herausbewegt werden.

Zwischen dem Kupplungselementträger 30 und dem Getriebeelement 31 ist eine Vertikalführung 32 ausgebildet, derart, dass wie bei einem Vergleich der **Fig. 2** und **3** deutlich wird, der Kupplungselementträger 30 mit den daran angeordneten Kupplungselementen 18, 19 einer Vertikalbewegung des Walzeneinbaustücks 10 im Ständerfenster 29 des Walzenständers 11 folgen kann, ohne dass die Verbindung zwischen dem Kupplungselementträger 30 und dem Stellgetriebe 26 der Verriegelungseinrichtung 24 gelöst wird.

**Fig. 3** zeigt das in **Fig. 2** in der Arbeitsstellung angeordnete Walzeneinbaustück 10 in einer Walzenwechselposition, in der die Arbeitswalzen 14 in eine definierte vertikale Position verfahren sind und in der, wie bereits vorstehend erwähnt, ein Austausch der Arbeitswalzen erfolgt. Hierzu wird das Walzeneinbaustück 10 durch Betätigung des Aktuators 25 entriegelt, also das Riegelelement 27 aus der Riegelfalle 28 herausbewegt. Bevor die Entriegelung des Walzeneinbaustücks 10 erfolgt, wird ein am Getriebeelement 31 angeordneter, als Arretiereinrichtung 33 wirkender Schließzylinder mit einem Schließbolzen 34 durch einen Führungsschlitz 35 der Vertikalführung 32 hindurch in eine Riegelöffnung 37 des Kupplungselementträgers 30 verfahren, sodass der Kupplungselementträger 30 in seiner vertikalen Relativposition gegenüber dem Getriebeelement 31 und somit ebenfalls gegenüber dem Riegelelement 27 der Verriegelungseinrichtung 24 fixiert ist. Erst anschließend erfolgt eine Entriegelungsbewegung des Riegelelements 27 in die in **Fig. 4** dargestellte Entriegelungsposition, wobei gleichzeitig eine Entkopplung der Kupplungsteile 16, 17 erfolgt, sodass das in der Walzenwechselposition angeordnete Walzeneinbaustück 10 in axialer Richtung dem Ständerfenster 28 entnommen werden kann.

Die Arretiereinrichtung 33 stellt somit sicher, dass nach der Entkopplung der Kupplungsteile 16, 18 der zweite Kupplungsteil 17 in einer Position verbleibt, aus der dieser nach erfolgtem Walzenwechsel wieder mit einer horizontalen Kopplungsbewegung mit dem ersten Kupplungsteil 16 gepaart werden kann.

## Patentansprüche

1. Medienkupplung (12) an einem mit einer Verriegelungseinrichtung (24) in einem Walzenständer (11) verriegelbaren Walzeneinbaustück (10), wobei die Medienkupplung (12) einen ersten am Walzeneinbaustück (10) angeordneten Kupplungsteil (16) und einen zweiten am Walzenständer (11) angeordneten Kupplungsteil (17) aufweist, der zum Anschluss einer externen Medienleitung an eine am Walzeneinbaustück (10) ausgebildete Medienleitung dient, wobei die Verriegelungseinrichtung (24) des Walzeneinbaustücks (10) zur Ausführung einer Kopplungsbewegung zwischen dem ersten Kupplungsteil (16) und dem zweiten Kupplungsteil (17) dient, wobei der zweite Kupplungsteil (17) zur Ausführung der Kopplungsbewegung zwischen dem ersten Kupplungsteil (16) und dem zweiten Kupplungsteil (17) mit einem Aktuator (25) zusammenwirkt, der durch einen Aktuator (25) der Verriegelungseinrichtung (24) gebildet ist, wobei ein Stellgetriebe zur Ausführung der Kopplungsbewegung zumindest anteilig aus einem Stellgetriebe (26) der Verriegelungseinrichtung (24) gebildet ist, wobei der zweite Kupplungsteil (17) zumindest ein zur Paarung mit einem Gegenkupplungselement (20, 21) des ersten Kupplungsteils (16) bestimmtes Kupplungselement (18, 19) aufweist, das mit einem Riegelelement (27) der Verriegelungseinrichtung (24) verbunden ist, derart, dass bei einer Überführung des Riegelelements (27) in eine Verriegelungsstellung zwangsläufig eine Paarung zwischen dem Kupplungselement (18, 19) und dem Gegenkupplungselement (20, 21) hergestellt wird,
**dadurch gekennzeichnet,**
**dass** das Kupplungselement (18, 19) des zweiten Kupplungsteils (17) an einem Kupplungselementträger (30) angeordnet ist, der vertikal verschiebbar an einer mit dem Riegelelement (27) verbundenen Vertikalführung (32) angeordnet ist.

2. Medienkupplung nach Anspruch 1,
**dadurch gekennzeichnet,**
**dass** die Vertikalführung (32) mit einer Arretiereinrichtung (33) versehen ist, die den Kupplungselementträger (30) in einer definierten Relativposition an der Vertikalführung (32) fixiert.

3. Medienkupplung nach Anspruch 1 oder 2,
**dadurch gekennzeichnet,**
**dass** der Kupplungselementträger (30) zur Anordnung einer Mehrzahl von Kupplungselementen (18, 19) dient, die in ihrer Relativanordnung übereinstimmend mit einer Mehrzahl von an einem Gegenkupplungsträger (36) am Walzeneinbaustück (10) angeordneten Gegenkupplungselementen (20, 21) angeordnet sind.

## Claims

1. A media coupling (12) on a roll chock (10) lockable in a roll stand (11) by means of a locking device (24), the media coupling (12) having a first coupling part (16) disposed on the roll chock (10) and a second coupling part (17) disposed on the roll stand (11), the second coupling part (17) serving to connect an external media line to a media line realized on the roll chock (10), the locking device (24) of the roll chock (10) serving to execute a coupling movement between the first coupling part (16) and the second coupling part (17), the second coupling part interacting with an actuator (25) in order to execute the coupling movement between the first coupling part (16) and the second coupling part (17), the actuator (25) being formed by an actuator of the locking device (24), an actuation mechanism for executing the coupling movement being formed, at least in part, by an actuation mechanism (26) of the locking device (24), the second coupling part (17) having at least one coupling element (18, 19) intended for mating with a mating coupling element (20, 21) of the first coupling part (16), the coupling element (18, 19) being connected to a latch element (27) of the locking device (24) in such a manner that when the latch element (27) is moved into a locking position, the coupling element (18, 19) and the mating coupling element (20, 21) inevitably mate,
**characterized in that**
the coupling element (18, 19) of the second coupling part (17) is disposed on a coupling element support (30) which is disposed in a vertically displaceable manner on a vertical guide (32) connected to the latch element (27).

2. The media coupling according to claim 1,
**characterized in that**
the vertical guide (32) is provided with a fixing device (33) fixing the coupling element support (30) in a defined relative position on the vertical guide (32).

3. The media coupling according to claim 1 or 2,
**characterized in that**
the coupling element support (30) serves to dispose a plurality of coupling elements (18, 19) disposed in a manner corresponding, in terms of their relative position, to a plurality of mating coupling elements (20, 21) disposed on a mating coupling support (36) on the roll chock (10).

## Revendications

1. Couplage de média (12) sur une empoise de rouleau (10) verrouillable dans une cage de laminoir (11) par un dispositif de verrouillage (24), le couplage de média (12) ayant une première partie de couplage (16) disposée sur l'empoise de rouleau (10) et une deuxième partie de couplage (17) disposée sur la cage de laminoir (11), la deuxième partie de couplage (17) servant à raccorder une conduite de média externe à une conduite de média réalisée sur l'empoise de rouleau (10), le dispositif de verrouillage (24) de l'empoise de rouleau (10) servant à exécuter un mouvement d'accouplement entre la première partie de couplage (16) et la deuxième partie de couplage (17), la deuxième partie de couplage (17) interagissant avec un actionneur (25) afin d'exécuter le mouvement d'accouplement entre la première partie de couplage (16) et la deuxième partie de couplage (17), ledit actionneur (25) étant formé par un actionneur du dispositif de verrouillage (24), un mécanisme d'actionnement pour exécuter le mouvement d'accouplement étant formé, au moins en partie, par un mécanisme d'actionnement (26) du dispositif de verrouillage (24), la deuxième partie de couplage (17) ayant au moins un élément de couplage (18, 19) destiné à s'accoupler avec un contre-élément de couplage (20, 21) de la première partie de couplage (16), l'élément de couplage (18, 19) étant relié avec un élément de verrou (27) du dispositif de verrouillage (24) de telle manière qu'un déplacement de l'élément de verrou (27) dans une position de verrouillage entraîne inévitablement un accouplement entre l'élément de couplage (18, 19) et le contre-élément de couplage (20, 21),
**caractérisé en ce que**
l'élément de couplage (18, 19) de la deuxième partie de couplage (17) est disposé sur un support d'élément de couplage (30) qui est disposé de manière verticalement déplaçable sur un guide vertical (32) relié avec l'élément de verrou (27).

2. Couplage de média selon la revendication 1,
**caractérisé en ce que**
le guide vertical (32) est muni d'un dispositif d'arrêt (33) fixant le support d'élément de couplage (30) dans une position relative définie sur le guide vertical (32).

3. Couplage de média selon la revendication 1 ou la revendication 2,
**caractérisé en ce que**
le support d'élément de couplage (30) sert à disposer une pluralité d'éléments de couplage (18, 19) qui sont disposés de manière correspondante, en termes de leurs positions relatives, à une pluralité de contre-éléments de couplage (20, 21) disposés sur un contre-support de couplage (36) sur l'empoise de rouleau (10).
